# DEMANDE DE BREVET EUROPEEN

(11) **EP 1 857 241 A1**
(43) Date de publication de la demande: **21.11.2007**
(21) Numéro de dépôt: 06358008.8
(22) Date de dépôt: 16.05.2006
(51) Int. Cl.: B28B 23/02, B28B 23/04

(54) **Coffrage d'abouts**

(71) Demandeur: Santonja, Armand, 30330 Cavillargues (FR)
(72) Inventeur: Santonja, Armand, 30330 Cavillargues (FR)

(57) **Abrégé**

L'invention concerne des coffrages fendus permettant de coffrer les abouts de poutre en béton armé coulées dans des moules en forme de goulotte. Les fentes chevauchent et maintiennent les armatures du faisceau rangées en nappes verticales et tendues à l'intérieur du moule. Cette particularité supprime les opérations de manutention fastidieuses, pénibles et dangereuses de l'ensemble du dispositif constitué habituellement du faisceau d'armatures, des coffrages d'about percés et des armatures transversales.

Le coffrage (1) est constitué d'une pièce mécanique rectangulaire dont la partie centrale est équipée de dents constituées de barreaux (2) tournant sur eux même de 90° et faisant apparaître des fentes (9) s'ouvrant sur le bas du coffrage. Lorsque ces fentes sont refermées, le coffrage présente une face de coffrage plane. Les faces des dents étant crénelées (5), elles forment entre elles des orifices permettant le passage et le positionnement des armatures (4) et (8) longitudinales des poutres.

## Description

La présente invention concerne un dispositif de coffrage fendu d'abouts de poutre en béton armé. Il permet de coffrer le béton et de maintenir les armatures actives tendues dans les moules en forme de goulotte. Les armatures longitudinales sont disposées en nappes verticales et horizontales. Le dispositif permet aussi de maintenir des armatures pouvant être désalignées verticalement.

Les poutres en béton armé précontraint sont fabriquées dans des moules ouverts en forme de goulotte de section généralement rectangulaire, leur longueur pouvant atteindre 100 m voire plus. Dans ces moules sont disposées des armatures longitudinales actives tendues entre deux têtes d'ancrage situées aux extrémités du moule. Les armatures sont rangées en faisceau dont la disposition est définie par calcul de résistance des matériaux. Elles sont constituées de câbles en acier à haute limite élastique de diamètre allant de 5 à 15 mm voire plus. Des armatures longitudinales passives et des armatures transversales complètent le ferraillage des poutres.
Les coffrages d'abouts sont mis en place à chaque extrémité des poutres à l'intérieur du moule goulotte perpendiculairement au faisceau d'armatures afin de réaliser des poutres de longueur voulue.

Les coffrages d'abouts de poutre existants sont réalisés avec des plaques métalliques rectangulaires percées de trous dans lesquels sont introduits un à un les câbles et les barres d'armature à l'extérieur du moule. Les dimensions d'un coffrage d'abouts sont fonction de la section du moule, elles peuvent atteindre des largeurs de 500 mm et plus pour 800 mm et plus de hauteur.
Les armatures transversales sont mises en place sur le faisceau d'armatures à l'extérieur du moule. Le nombre de câbles d'un faisceau peut atteindre trente unités et plus d'un diamètre de 13 mm pour les fabrications courantes. Le nombre de coffrages d'abouts peut atteindre trente unités et plus. L'ensemble constitué des armatures et des coffrages d'abouts, d'un poids et d'un encombrement important, est alors introduit dans le moule goulotte. L'opération est réalisée manuellement par les opérateurs aidés des ponts roulants de manutention. Cette opération quotidienne est fastidieuse, pénible et dangereuse.

Par ailleurs, si les armatures dépassantes sont crossées ou en forme de boucle, les coffrages d'abouts métalliques percés ne peuvent être utilisés car ils sont prisonniers des armatures et ne peuvent être retirés. Il sont alors fabriqués en bois et sont détruits lors du décoffrage.

Si les câbles sont alignés verticalement, des coffrages d'abouts fendus verticalement et munis de dispositifs d'étanchéité souples en forme de lèvre peuvent être utilisés. Un dispositif complémentaire de calage vertical des armatures est associé aux coffrages fendus.
Les coffrages fendus à lèvres permettent leur mise en place sur le faisceau d'armatures tendues dans le moule goulotte. Cependant la forme des armatures transversales nécessite un décalage horizontal des armatures actives longitudinales. Si ce désalignement vertical des armatures actives n'est pas compatible avec la déformation des lèvres d'étanchéité, les coffrages fendus à lèvres ne sont pas utilisables dans ce cas.

Le coffrage d'abouts de poutres en béton armé selon invention permet d'accepter un désalignement vertical des armatures longitudinales. En effet, le coffrage d'abouts de poutres, en forme de peigne, comporte selon une première caractéristique des dents verticales séparées par des fentes suffisamment larges permettant de chevaucher les nappes verticales d'armatures. La deuxième caractéristique permet de refermer ces fentes sur les armatures qui se retrouvent logées et maintenues dans des orifices aménagés sur le contour des dents.
Après la mise en place des armatures transversales et longitudinales dans le moule goulotte, après avoir tendu les armatures actives ; les fentes des coffrages d'abouts rendent possible la mise en place des coffrages d'abouts par chevauchement des armatures directement dans le moule goulotte. Ces différentes opérations se faisant l'une après l'autre, des moyens simples et légers de manutention peuvent être mis en oeuvre du fait du poids réduit et des encombrements limités de chaque élément. Alors, l'opération de mise en place de l'ensemble du dispositif perd son côté fastidieux, pénible et dangereux ; ce qui améliore les conditions de travail et la sécurité des opérateurs.

*Les dessins annexés illustrent l'invention :*
- *La figure 1 représente le coffrage vu de face. Deux barreaux étant en position ouvert et deux barreaux étant en position fermé.*
- *La figure 2 représente le coffrage vu de profil.*
- *La figure 3 représente une section horizontale d'un barreau.*
- *La figure 4 représente le détail du mécanisme de calage latéral d'une armature désalignée.*
- *La figure 5 représente le détail du mécanisme de blocage des coffrages d'about dans des moules goulotte.*

Le coffrage (1) est constitué d'une plaque en tôle en forme de U renversé. A l'intérieur du U sont disposés verticalement des barreaux (2) métalliques pivotants dont la section (coupe AA) s'inscrit dans un rectangle ; une des faces, plane et large, assure le coffrage de l'about de poutre. Des formes en sailli constituent des indentations (3), elles sont disposées sur les faces coffrantes du coffrage d'abouts et des barreaux.
Lorsque la largeur de la poutre est inférieure ou égale à 200 mm, il n'est généralement pas possible de loger des barreaux entre les nappes d'armatures. La forme en U inversé du coffrage sera abandonnée et la partie basse du coffrage sera entièrement constituée de barreaux (2) pivotants s'appuyant sur des broches (7).
Les dimensions extérieures du coffrage d'abouts et sa forme extérieure dépendent de la section de la poutre. Les dimensions intérieures de la forme en U dépendent de la position des nappes verticales d'armatures (4) et le nombre de barreaux (2) dépend du nombre de nappes verticales.
Les bords intérieurs de la forme en U sont généralement rectilignes.

Les barreaux pivotants sont utilisés dans deux positions à 90° l'une de l'autre :
1) Les barreaux étant positionnés de face (fig1 fermé) dans la forme en U du coffrage, ils ont des largeurs et des hauteurs permettant de couvrir la totalité de la surface intérieure du U. Le contour crénelé (5) de la face avant des barreaux forme entre eux et avec l'intérieur du U des orifices permettant le passage des armatures (4). Les faces avant des barreaux sont alignées avec la face avant du coffrage en U. Dans le cas particulier où les nappes d'armatures verticales ne sont pas suffisamment espacées pour loger un barreau, des créneaux (6) plus profonds seront réalisés, ils chevaucheront horizontalement deux armatures.
   Le positionnement horizontal des armatures des deux nappes verticales rapprochées sera assuré par des broches (7) de section appropriée à l'espace existant entre les nappes. Les broches seront fixées sur le coffrage en U. Les parties crénelées des barreaux s'appuieront sur les broches et l'ensemble constituera les orifices de logement des armatures.
2) Les barreaux étant positionnés de profil (fig1 ouvert) et leur épaisseur étant moins importante que leur largeur, ils dégagent des fentes (9) permettant de chevaucher les nappes verticales d'armatures tendues.

Des pivots (11) métalliques solidaires des barreaux, logés dans des paliers (10) aménagés dans la partie transversale du coffrage en U, assure le maintient et le positionnement des barreaux. Leur forme est cylindrique et partiellement équipée d'un méplat (12). Ce méplat s'aligne avec la face avant du coffrage en U pour constituer une surface plane de coffrage. Il sert aussi à favoriser le décoffrage des abouts de poutre ; il est alors manoeuvré en rotation afin d'exercer un effort de décollement du coffrage.
Aux extrémités des pivots sont usinés deux méplats (17) opposés, ils permettent la manoeuvre en rotation des barreaux à l'aide d'une clé. Une goupille (13) transversale traversant chaque pivot, permet d'immobiliser verticalement les barreaux.

Les armatures désalignées (8) sont maintenues latéralement dans les créneaux par deux mécanismes à came (21) articulée sur un axe (22) fixé à l'arrière et en bas de la forme en U inversé (fig2 et 4, coupe BB). Ces cames libèrent les fentes (9) quand le coffrage d'abouts est libre. Quand le coffrage d'abouts touche le fond du moule goulotte, les cames s'appuient sur le fond du moule et elles pivotent ce qui amène leur partie haute au contact des armatures (8).

Les coffrages d'abouts sont fixés à l'intérieur du moule goulotte par un mécanisme de pêne (14) actionné par une came (16) appuyant, par l'intermédiaire de deux pions (20), sur un dispositif de barres élastiques (19) logées dans le pêne. L'axe (18) de manoeuvre, goupillé sur la came (16), fait tourner la came et déplace le pêne qui vient pincer le rail triangulaire (15) soudé sur le moule goulotte.

## Revendications

1. Coffrage (1) d'abouts de poutres en béton armé **caractérisé par** sa forme de peigne à dents maintenant, dans un moule goulotte, les armatures (4) et (8) longitudinales actives et passives dépassant aux abouts des poutres.

2. Coffrage selon revendication 1 **caractérisé par** des dents constituées de barreaux pivotants (2) comportant une face plane et large au contour crénelé et un profil étroit, les dents comportant un pivot logé dans des paliers aménagés dans le châssis (1) du peigne.

3. Coffrage selon revendications 1 et 2 **caractérisées par** des fentes entre les dents permettant, en position coffrage ouvert, de chevaucher les armatures, les faces planes et crénelées des barreaux sont alors parallèles aux armatures longitudinales.

4. Coffrage selon revendications 1 et 2 **caractérisée par** des orifices entre les dents maintenant, en position coffrage fermé, les armatures (4) et (8) pouvant être désalignées verticalement, les faces planes et crénelées des barreaux sont alors perpendiculaires aux armatures longitudinales (4) et (8).

5. Coffrage selon revendication 4 **caractérisé par** un mécanisme de came (21) maintenant horizontalement les armatures désalignées (8).

6. Coffrage selon revendication 1 **caractérisé par** un verrouillage à pêne (14), logé dans le châssis (1), manoeuvré par came (16) fixant sur un rail triangulaire (15) le coffrage d'abouts de poutres à l'intérieur du moule goulotte.

## Revendications modifiées

### Revendications modifiées conformément à la règle 86(2) CBE.

**1.** Coffrage (1) d'abouts de poutres en béton armé **caractérisé par** sa forme de peigne à dents (2) articulées maintenant, dans un moule goulotte, les armatures (4 et 8) longitudinales dépassant aux abouts des poutres.

**2.** Coffrage selon revendication 1 **caractérisé par** des dents constituées de barreaux pivotants (2) comportant une face plane au contour crénelé (5 et 6) dont la largeur est supérieure à l'épaisseur du barreau, les dents comprenant un pivot (11) logé dans des paliers aménagés dans le châssis (1) du peigne .

**3.** Coffrage selon revendications 1 et 2 **caractérisées par** des fentes (9) entre les dents (2) permettant, en position coffrage ouvert, de chevaucher les armatures (4 et 8), les faces planes et crénelées des barreaux sont alors parallèles aux armatures longitudinales (4 et 8).

**4.** Coffrage selon revendications 1 et 2 **caractérisée par** des orifices (5 et 6) entre les dents maintenant, en position coffrage fermé, les armatures (4) pouvant être désalignées verticalement (8), les faces planes et crénelées des barreaux sont alors perpendiculaires aux armatures longitudinales (4 et 8).

**5.** Coffrage selon revendication 4 **caractérisé par** un mécanisme de came (21) maintenant horizontalement les armatures désalignées (8).

**6.** Coffrage selon revendication 1 **caractérisé par** un verrouillage à pêne (14), logé dans le châssis (1), manoeuvré par came (16) fixant sur un rail triangulaire (15) le coffrage d'abouts de poutres à l'intérieur du moule goulotte.
